# EUROPÄISCHE PATENTSCHRIFT

(11) **EP 3 413 746 B1**
(45) Veröffentlichungstag und Bekanntmachung des Hinweises auf die Patenterteilung: **19.08.2020**
(21) Anmeldenummer: 16812932.8
(22) Anmeldetag: 14.12.2016
(51) Int. Cl.: A45D 19/00, B44D 3/02, A45D 40/24

(54) **HAARBEHANDLUNGSPRODUKT SOWIE VERFAHREN ZUR ANWENDUNG EINES SOLCHEN HAARBEHANDLUNGSPRODUKTES**
HAIR CARE PRODUCT AND METHOD FOR APPLYING A HAIR CARE PRODUCT OF THIS TYPE
PRODUIT DE TRAITEMENT CAPILLAIRE ET PROCÉDÉ D'UTILISATION D'UN TEL PRODUIT DE TRAITEMENT CAPILLAIRE

(30) Priorität: 10.02.2016 DE 102016201995; 07.04.2016 DE 102016205825
(43) Veröffentlichungstag der Anmeldung: 19.12.2018
(73) Patentinhaber: Henkel AG & Co. KGaA, 40589 Düsseldorf (DE)
(72) Erfinder: SCHULZE ZUR WIESCHE, Erik, 22453 Hamburg (DE); HOGAN, Louise, 29754 Competa Provinz Malaga (ES)
(86) Internationale Anmeldenummer: PCT/EP2016/080867
(87) Internationale Veröffentlichungsnummer: WO 2017/137118

(56) Entgegenhaltungen:
- GB-A- 2 447 737
- KR-B1- 101 368 805
- US-A- 2 124 810
- US-A1- 2006 283 472
- US-A1- 2013 152 962

## Beschreibung

Die Erfindung betrifft ein Produkt zur Haarfärbebehandlung sowie ein zugehöriges Verfahren zur Anwendung eines solchen Haarfärbeproduktes. Dabei ermöglicht das gattungsgemäße Haarfärbeprodukt die gleichzeitige Verwendung mehrerer Haarfärbezubereitungen auf dem Haar.

Konventionelle Haarbehandlungsprodukte zur Haarfärbung sind in ihrer Anwendung üblicherweise sehr zeitaufwendig und erfordern sehr häufig ein mehrstufiges Vorgehen. So beschreibt die WO 2004/041020 A2 beispielsweise ein baukastenartig aufgebautes System zur farbverändernden Haarbehandlung, welches neben einer Bleichkomponente auch eine weitere farbgebende Haarbehandlungskomponente umfasst. Ziel dieses Haarbehandlungssystems ist vor allem die Erzeugung eines multitonalen Haarfärbeergebnisses. Dazu ist es jedoch erforderlich, für das genannte Haarbehandlungssystem eine Vielzahl einzelner Systemkomponenten bereitzustellen und, wie erwähnt, mehrere Haarbehandlungsschritte ablaufen zu lassen. Insbesondere wird für ein multitonales Haarfärbeergebnis das Haar zunächst einer Bleichbehandlung unterzogen, um im Anschluss daran mittels einer farbgebenden Haarfärbezubereitung Haarsträhnen mit einem anderen Farbton zu erzeugen. Diese Art der Haarbehandlung nicht nur vom Einsatz der verwendeten Arbeitsmittel als auch vom Zeiteinsatz her unerwünscht aufwändig.

Die WO 2015/177577 A1 offenbart darüber hinaus eine Vorrichtung sowie ein zugehöriges Verfahren zur Erzeugung eines räumlichen und/oder mehrfarbigen Musters auf dem Haar in nur einem einzigen Arbeitsschritt. Dazu wird die zu behandelnden Haarsträhne in eine druckerpressenartige Vorrichtung eingelegt. Diese druckerpressenartige Vorrichtung besitzt eine Ober- und ein Unterteil und verleiht der behandelten Haarsträhne aufgrund der Ober-/Unterteilgestaltung beispielsweise eine spezifische räumliche Struktur, die auch im Haar verbleibt. Dies kann auch noch mit mehreren Farbschattierungen überlagert werden, so dass Haar zusätzlich noch mit verschiedenen Farbtönen "bedruckt" werden kann. Die beschriebene Vorrichtung ist sehr aufwändig und jeweils nur für eine spezifische Gestaltungsform verwendet werden. Die Einsatzmöglichkeiten sind somit sehr beschränkt.

Aus der US 2015/0359310 A1 ist ferner ein Applikationssystem zur mehrfarbigen Haarbehandlung in nur einem Arbeitsschritt bekannt, bei dem der Applikator mehrere Kartuschen zur Aufnahme der jeweiligen Färbezubereitungen umfasst. Diese Färbezubereitungen können durchaus unterschiedlich sein, so dass auch ein multitonales Haarfarbergebnis erzielt werden kann. Jede der Kartuschen weist auch eine entsprechende Produktabgabeöffnung auf, über die die Haarfärbezubereitung auf die zu behandelnde Haarsträhne aufgebracht wird. Das dortige Applikationssystem eignet sich jedoch nur für sehr niedrig-viskose Färbezubereitungen und darüber hinaus auch nur für langfristig lagerstabile Zusammensetzungen. Dies trifft im Falle von färbenden Haarbehandlungszusammensetzungen allenfalls auf zeitlich kurz anhaltende Haartönungszubereitungen zu. Lang anhaltende insbesondere reaktiver Haarfärbezubereitungen lassen sich in Verbindung mit einem derartigen Applikator nicht verwenden.

Die US 2006/0283472 A1 beschreibt ein System zur Haarfärbebehandlung mit einem Tablett mit kanalförmigen Vertiefungen zur Aufnahme von Haarfarben sowie einem zugehörigen Pinsel mit mehreren voneinander separierten Borstenbüscheln. Dabei sind die separierten Borstenbüschel des Pinsels passend zu den kanalförmigen Vertiefungen gestaltet, um so die Übertragung der Haarfarben aus den Tablettkanälen mittels des Pinsels auf das zu behandelnde Haar zu erlauben. Allerdings gestatten die kanalförmigen Vertiefungen lediglich den Eingriff schmaler Borstenbüschel und erlauben letztendlich nur den Auftrag sehr begrenzter (schmaler), voneinander separierter Haarfärbezonen. Weiterhin erfordert das Tablett aufgrund seiner spezifischen Vertiefungsaufteilung, eine exakt passende Pinselgestaltung sowie eine sehr genaue Anwendung durch den Nutzer.

Weiterhin beschreibt die US 2124810 A1 eine übliche Farbpalette mit mittiger Mischzone für Kunstmaler. Derartige Farbpaletten werden von Kunstmalern zum Vorhalten sowie Mischen unterschiedlicher Farben verwendet.

Ausgehend davon besteht die Aufgabe der Erfindung darin, ein Haarbehandlungsprodukt mit mehreren Haarfärbezubereitungen anzugeben, welches auf einfachem Wege eine multitonale Haarfarbbehandlung ermöglicht. Darüber stellt sich die Erfindung die ergänzende Aufgabe eine Anwendungsmethode für ein gattungsgemäßes Haarbehandlungsprodukt zu bestimmen, welche sich unkompliziert realisieren lässt sowie flexibel anwendbar ist.

Gelöst wird die Aufgabe durch ein Haarbehandlungsprodukt mit mehreren Haarfärbezubereitungen zur Anwendung auf dem Haar gemäß Patentanspruch 1. Danach umfasst das Haarbehandlungsprodukt ein Tablett zur Aufnahme mehrerer Haarfärbezubereitungen, wobei das Tablett auf zwei gegenüberliegenden Seiten mindestens zwei Mulden aufweist, die durch eine Trennwand voneinander separiert sind, um in jeder Mulde jeweils eine Haarfärbezubereitung für die Anwendung vorzuhalten. Weiterhin umfasst das Haarbehandlungsprodukt neben dem Tablett ein Auftragselement, um mindestens zwei Haarfärbezubereitungen aufzunehmen sowie auf das Haar aufzutragen. Das Auftragselement dient dabei im Zusammenwirken mit dem Tablett dem Transport der Haarfärbezubereitungen vom Tablett zum Haar. Dazu besitzt das Auftragselement eine schwammartige Auftragsfläche, so dass es besonders wirkungsvoll Haarfärbezubereitung aufnehmen, zwischenzeitlich speichern und anschließend auf die zu behandelnde Haarzone auftragen kann. Insbesondere ist das gesamte Auftragselement als Schwamm ausgeführt.

Unter einem Tablett im Sinne der Erfindung wird dabei eine im Wesentlichen gleichmäßig ebene Gestaltungsform verstanden, die zumindest auf einer Seite eine Anordnung mehrerer nebeneinander liegender, fächerartiger Mulden aufweist, welche der Aufnahme der einzelnen Haarfärbezubereitungen dienen. Gewissermaßen ist das erfindungsgemäße Tablett somit vergleichbar zu einer Farbpalette, wie sie auch von Kunstmalern verwendet wird.

In diesem Zusammenhang ist eine Haarfärbezubereitung im Verständnis der Erfindung jede haarfarbverändernde Zusammensetzung. Die Verwendung mehrerer unterschiedlicher Haarfärbezubereitung gestattet hierbei die Erzielung multitonaler Haarfärbeergebnisse. Als geeignete haarfarbverändernde Zusammensetzungen können insbesondere Haarfärbe-, Haarbleich- und Haartönungszubereitungen zum Einsatz kommen, unter anderem semi-permanente Zusammensetzungen oder Kombinationen von semi-permanenten mit permanenten Zusammensetzung vor allem zur Bleichanwendung.

Zur Erhöhung der Flexibilität ist die Muldenanzahl auf den gegenüberliegenden Tablettseiten unterschiedlich, insbesondere besitzt das Tablett auf einer Seite zwei Mulden und auf der gegenüberliegenden Seite drei Mulden. Auf diesem Wege kann das Tablett je nach Anwendungsfall entweder zwei oder drei Haarfärbezubereitung in den jeweiligen Mulden aufnehmen.

Zur verbesserten Handhabung des Haarbehandlungsprodukts ist vorgesehen, dass das Tablett wenigstens ein Befestigungselement zur Aufnahme eines Identifikationshinweises für die in den Mulden aufgenommenen Haarfärbezubereitungen aufweist. Bevorzugt weist das Tablett genauso viele Befestigungselemente auf wie auch Mulden vorhanden sind, so dass die Haarfärbezubereitungen in allen Mulden entsprechend gekennzeichnet werden können. Üblicherweise handelt es um kartenähnliche Identifikationshinweise, die jeweils in seitliche Schlitze oder vergleichbare Befestigungselemente am Tablett eingeschoben werden. Analog können auch klemmen- oder klammerartige Befestigungselemente zum Einsatz gelangen.

Darüber hinaus sind die einzelnen Tabletts derart gestaltet, dass sie übereinander stapelbar sind. Dazu besitzt jedes Tablett an Ober- und Unterseite zueinander korrespondierende Erhebungen bzw. Vertiefungen. Diese Erhebungen und Vertiefungen passen derart ineinander, dass sich mehrere Tabletts mühelos übereinander stapeln lassen. Dies vereinfacht weiterhin die Handhabung der Tabletts.

Eine weitere sinnvolle Ausführung des Haarbehandlungsprodukts erreicht man dadurch, dass jede Mulde ein Mindestfassungsvermögen von etwa 100ml aufweist. Auf diesem Wege kann eine für eine Anwendung ausreichende Menge von Haarfärbezubereitung in der Mulde aufgenommen werden.

Eine weiterentwickelte Variante des Haarbehandlungsprodukts sieht vor, dass jede Mulde eine im Wesentlichen rechteckige Grundfläche aufweist. Diese Gestaltungsform der Mulde erweist sich in der Anwendung als besonders vorteilhaft. Ferner sind die seitlichen Begrenzungen einer jeden Mulde bevorzugt abgerundet ausgeführt, um auf diesem Wege die Reinigung der Mulden nach einer Verwendung des Tabletts zu vereinfachen.

Weiterhin ist die Auftragsfläche vorteilhaft profiliert ausgeführt, um so die Aufnahmefähigkeit des Auftragselementes zu steigern sowie die Handhabung beim Auftragen der Haarfärbezubereitung zu verbessern. Grundsätzlich ist die Auftragsfläche bevorzugt durchgängig ausgebildet und weist somit keine Unterteilung in mehrere voneinander getrennte Sektionen auf. Dies bietet den wichtigen Vorteil, dass die auf der Auftragsfläche aufgenommenen unterschiedlichen Haarfärbezubereitungen während der Anwendung leicht ineinander verschwimmen können bzw. sich an den Grenzbereichen zwischen den einzelnen Sektionen leicht vermischen können. Dadurch wird im Färbungsendergebnis auf dem Haar ein harmonischer Farbübergang zwischen den einzelnen, verwendeten Farbtönen erreicht und gerade nicht ein unerwünscht abrupter Farbwechsel von einem Farbton zum nächsten. Dies entspricht exakt dem gewünschten Färbeergebnis und kommt zudem den natürlichen Farbschattierungsschwankung des unbehandelten Haares am nächsten.

Eine weitere Ausgestaltungsform des Haarbehandlungsprodukts sieht vor, dass die Auftragsfläche an die Gesamtgröße der korrespondierenden Muldengrundflächen angepasst ist. Daraus ergibt sich auch für die Auftragsfläche im Wesentlichen eine Rechteckform. Dabei entspricht die Größe der Auftragsfläche maximal der Gesamtgröße der Muldengrundflächen. Die Gesamtgröße der Auftragsfläche liegt vorzugsweise in einem Bereich von 20-150cm², besonders bevorzugt in einem Bereich von 50-100cm². So wird einerseits eine hinreichend exakte Färbebehandlung der ausgewählten Haarsträhne und andererseits eine sehr nutzerfreundliche Handhabung des Auftragselements mit nur einer Hand ermöglicht.

Eine vorteilhafte Variante des Haarbehandlungsprodukts weist ein Auftragselement mit ergonomische Formgebung auf, welche die einfache Handhabung des Auftragselements mit nur einer Hand ermöglicht. Dazu kann das Auftragselement auch optional seitliche Griffmulden oder sonstige geeignete Greifabschnitte aufweisen.

Gemäß einer weiterentwickelten Variante des Haarbehandlungsproduktes umfasst es ferner optional mindestens ein Blatt als Unterlage für die zu behandelnde Haarsträhne umfasst. Dabei wird das Blatt im Zuge der Anwendung des Haarbehandlungsproduktes unter diejenige separierte Haarsträhne gelegt, welche es zu behandeln gilt. Mit dem untergelegten Blatt lässt sich die Haarfärbezubereitung vor allem deutlich exakter auf die Haarsträhne auftragen ohne eine unerwünschte Verunreinigung nicht zu behandelnder Haarzonen mit Haarfärbezubereitung zu riskieren. Das Blatt kann je nach Anwendungsfall bevorzugt papierartig oder folienartig ausgebildet sein.

Darüber hinaus wird auch ein zugehöriges Verfahren zur Haarbehandlung unter Verwendung eines oben beschriebenen, erfindungsgemäßen Haarbehandlungsproduktes mit einem Tablett sowie einem Auftragselement unter Schutz gestellt. Danach werden zunächst mehrere, unterschiedliche Haarfärbezubereitungen zur späteren Anwendung auf dem Haar hergestellt. Diese Haarfärbezubereitungen können insbesondere als Mischungen aus mehreren Einzelsubstanzen vermengt und vorgelegt werden. Danach werden die einzelnen Mulden des Tabletts mit den verschiedenen vorgefertigten Haarfärbezubereitungen befüllt. Dies kann optional unter Zuhilfenahme von Werkzeugen wie Spateln, Pinseln oder Ähnlichem erfolgen. Anschließend wird das Auftragselement an seiner Auftragsfläche mit den mehreren Haarfärbezubereitungen durch Aufdrücken des Auftragselements auf die Mulden benetzt, wobei die Auftragsfläche nebeneinanderliegend mit den unterschiedlichen Haarfärbezubereitungen versehen ist. Hierbei ist es hilfreich, wenn die Haarfärbezubereitungen eine gewisse Mindestviskosität aufweisen, was ein allzu starkes Vermischen der einzelnen Haarfärbezubereitungen untereinander unterbindet. Idealerweise liegt die Viskosität der einzelnen Haarfärbezubereitungen dabei in einem Bereich von 100-100000 mPas (ermittelt mit Brookfield Viskosimeter bei 20°C, 20 Umdrehungen/min). Daraufhin wird die zu behandelnde Haarsträhne vom übrigen Haar separiert und optional auf das wenigstens eine Blatt aufgelegt. Nun können die mehreren Haarfärbezubereitungen mittels des Auftragselements in einem Zug gleichzeitig auf die Haarsträhne aufgebracht werden. Dabei wird der eigentliche Auftrag der Haarfärbezubereitungen auf die Haarsträhne mit einer vom Haaransatz zur Haarspitze ausgerichteten Bewegung vollzogen. Nach Verstreichen der notwendigen Einwirkzeit der Haarfärbezubereitungen auf der Haarsträhne von etwa 5-60 min, wird zunächst das Unterlegblatt von der Haarsträhne entfernt und in der Folge überschüssige Haarfärbezubereitung aus dem Haar ausgewaschen. Optional kann das erfindungsgemäße Haarbehandlungsverfahren noch durch geeignete insbesondere haarpflegende Nachbehandlungsschritte ergänzt werden. Grundsätzlich ist der Einsatz des Unterlegblatts im Rahmen des Anwendungsverfahrens nicht obligatorisch. Das Weglassen des oder der Blätter vereinfacht unter Umständen den Materialaufwand und die Anwendung. Allerdings ermöglicht die optionale Verwendung eines oder mehrerer Blätter ein exakteres Haarfärben und verhindert wirksam das unerwünscht Färben nicht für die Färbebehandlung vorgesehener Haarpartien.

Das Tablett mit den an den Begrenzungsrändern abgerundeten Mulden kann im Anschluss an die Haarbehandlung mühelos gereinigt werden und eignet sich insofern für eine Mehrfachverwendung. Zur Aufbewahrung können mehrere Tabletts wie schon erwähnt übereinander gestapelt werden und so vorteilhaft platzsparend gelagert werden.

Grundsätzlich eignen sich das erfindungsgemäße Haarbehandlungsprodukt sowie auch das zugehörige Anwendungsverfahren zur multitonalen Haarfärbung vor allem für den professionellen Einsatz beim Friseur. Letztlich sind das Produkt wie auch das Verfahren jedoch so flexibel verwendbar, dass auch ein Einsatz durch den Nutzer selbst im Rahmen eine Heimanwendung denkbar ist.

Weitere Erfindungsmerkmale werden im Folgenden auch anhand des in den Figuren gezeigten Ausführungsbeispiels erläutert.

Es zeigt:
- Fig. 1: eine perspektivische Ansicht einer Tablettoberseite,
- Fig. 2: eine perspektivische Ansicht einer Tablettunterseite,
- Fig. 3: einen Stapel aus mehreren Tabletts in Seitenansicht,
- Fig. 4: zwei Ansichten eines schwammartigen Auftragselements,
- Fig. 5: eine Ansicht des Auftragselements und des Tabletts bei der Verwendung,
- Fig. 6: eine Ansicht des Haarbehandlungsverfahrens.

Das in den Figuren 1-3 gezeigte Ausführungsbeispiel eines erfindungsgemäßen Tabletts 1 für die Haarfärbebehandlung weist sowohl auf der Oberseite 2 als auch auf der Unterseite 3 Mulden 4 zur Aufnahme der Haarfärbezubereitungen 21, 22, 23 auf. Die einzelnen Mulden 4 sind dabei durch einen außenliegenden Rand 5, 5' sowie eine Trennwand 6 voneinander separiert. Damit sind die Mulden als fachartige Vertiefungen am Tablett 1 ausgebildet. Jede der Mulden 4 weist eine im Wesentlichen rechteckige Grundform, so dass auch die Grundfläche 7 jeder Mulde 4 im Wesentlichen ein Rechteck bildet. Diese Grundform hat sich für die Haarbehandlungsanwendung als äußerst zweckmäßig erwiesen. Darüber hinaus weist jede der Mulden ein Mindestfassungsvermögen von 100ml auf, um so die für eine Anwendung notwendig Menge an Haarfärbezubereitung 21, 22, 23 aufnehmen zu können. An seinen Begrenzungen bzw. Kanten 8 ist jede Mulde 4 leicht abgerundet ausgeführt, um so die Reinigung der Mulden 4 nach einer Haarbehandlung zu erleichtern.

Außerdem verfügt das Tablett 1 an seiner Seite über vorzugsweise schlitz- oder klammerartige Befestigungselemente 9, welche der Aufnahme von Identifikationshinweisen für die Haarfärbezubereitungen 21, 22, 23 dienen. Dabei sind genauso viele Befestigungselemente 9 wie Mulden 4 vorgesehen, um alle aufgenommenen Haarfärbezubereitungen 21, 22, 23 entsprechend kennzeichnen zu können. Die nicht gezeigten Identifikationshinweise der Haarfärbezubereitungen 21, 22, 23 sind vorzugsweise kartenähnlich ausgeführt und zeigen eindeutige Kennzeichnungshinweise der jeweiligen Haarfärbezubereitung 21, 22, 23.

Wie den Figuren 1-3 zu entnehmen ist besitzt das Tablett auf seiner Oberseite 2 drei Mulden 4 und auf seiner Unterseite 3 zwei Mulden 4. Diese Muldenanordnung ermöglicht einen flexiblen Einsatz des Tabletts 1 im Rahmen von verschiedenen Haarfärbebehandlungen.

Mit Figur 3 wird verdeutlicht, dass sich mehrere Tabletts 1 sehr platzsparend übereinander gestapelt aufbewahren lassen. Dazu sind die Ränder 5, 5' aufder Ober- 2 und der Unterseite 3 derart gestaltet, dass sie formschlüssig ineinander passen und so ein sicheres Stapeln mehrerer Tabletts 1 gestatten.

In den Figuren 4a, b ist in zweit Ansichten ein schwammartiges Auftragselement 10 gezeigt, welches zum Aufnehmen sowie Auftragen der Haarfärbezubereitungen 21, 22, 23 auf die zu behandelnde Haarsträhne vorgesehen ist. Dazu umfasst das Auftragselement 10 eine Auftragsfläche 11, die mit den Haarfärbezubereitungen 21, 22, 23 benetzt werden kann. Zumindest an der Auftragsfläche 11 besteht das Auftragselement 10 vorzugsweise aus einem schwammartigen Material, wodurch das Auftragselement sehr aufnahmefähig für die Haarfärbezubereitungen 21, 22, 23 gestaltet ist. Darüber hinaus ist die Auftragsfläche 11 profiliert gestaltet und zwar sind an der Auftragsfläche 11 vorstehende Rippen 12 ausgebildet. Diese Rippen 12 sind bevorzugt in Hauptanwendungsrichtung des Auftragselements 10 ausgerichtet und erleichtern sowohl die Aufnahme wie auch den Auftrag der Haarfärbezubereitungen 21, 22, 23.

Das Ausführungsbeispiel des Auftragselementes 10 aus den Figuren 4-6 ist vollständig als Schwamm ausgebildet. Dabei ist das Auftragselement 10 außerdem ergonomisch geformt und somit für die nutzerfreundliche Verwendung mit nur einer Hand ausgelegt. Dazu weist das Auftragselement 10 ergänzend an den Seiten Griffmulden 13 oder analog wirkende Griffabschnitte auf. Ein derartig ausgeführtes schwammartiges Auftragselement 10 ist nicht zuletzt aufgrund seiner elastischen Verformbarkeit unabhängig von der Handgröße durch jeden Nutzer mit nur einer Hand zu verwenden.

Grundsätzlich sind das Auftragselement 10 sowie seine Auftragsfläche 11 in der jeweiligen Größe an die Gesamtgröße aller Mulden 4 auf dem Tablett 1 angepasst. Im Einzelnen ist die Auftragsfläche 11 nur geringfügig kleiner als die Gesamtfläche der korrespondierenden Muldengrundflächen 7 am Tablett 1. Ferner ist auch die Auftragsfläche 11 im Wesentlichen rechteckig. Durch diese Anpassung erleichtert sich die Anwendung und zudem kann vom Auftragselement 10 eine optimale Menge an Haarfärbezubereitungen 21, 22, 23 aufgenommen werden.

Anhand der Figuren 5-6 wird das entsprechende erfindungsgemäße Verfahren zur Anwendung des vorbeschriebenen Haarbehandlungsproduktes verdeutlicht. Grundsätzlich dient das Haarbehandlungsverfahren der multitonalen Haarfarbbehandlung, um die zu behandelnden Haarpartien in einem Schritt mit mehreren Farbtönen gleichzeitig zu versehen. Dazu werden zunächst die Mulden 4 auf dem Tablett 1 mit unterschiedlichen Haarfärbezubereitungen 21, 22, 23 befüllt. Im vorliegenden Ausführungsbeispiel werden die drei Mulden 4 der Tablettoberseite 2 mit drei unterschiedlichen Haarfärbezubereitungen 21, 22, 23 befüllt. Dabei können die einzelnen Haarfärbezubereitungen 21, 22, 23 durchaus auch aus Einzelsubstanzen vorgemischt werden. Vorzugsweise weisen die einzelnen Haarfärbezubereitungen 21, 22, 23 eine gewisse Mindestviskosität auf, was die Handhabung deutlich vereinfacht. Auf die gefüllten Mulden 4 wird dann das zugehörige schwammartige Auftragselement 10 gedrückt, wodurch dessen Auftragsfläche 11 mit den drei Haarfärbezubereitungen 21, 22, 23 benetzt wird. Im Einzelnen entstehen auf der Auftragsfläche drei Zonen mit den drei Haarfärbezubereitungen 21, 22, 23.

Figur 6 zeigt den eigentlichen Auftrag der Haarfärbezubereitungen 21, 22, 23 auf die zu behandelnde Haarsträhne 24. Dazu wird zunächst die zu behandelnde Haarsträhne 24 von übrigen Haar 20 separiert und auf ein Unterlegblatt 25 gelegt. Das Unterlegblatt 25 verhindert einerseits die Verunreinigung nicht zu behandelnder Haarpartien mit Haarfärbezubereitungen 21, 22, 23 und erleichtert andererseits das Auftragen der Haarfärbezubereitungen 21, 22, 23 auf die Haarsträhne 24. Das Unterlegblatt ist im Einzelnen je nach Anwendungsfall papier- oder folienartig gestaltet. Die Hauptauftragsrichtung 26 der Haarfärbezubereitungen 21, 22, 23 und damit die Hauptbewegungsrichtung 26 des Auftragselementes 10 verläuft dabei vom Haaransatz bis zur Haarspitze und deckt somit die gesamte Haarlänge ab. Durch den gleichzeitigen Auftrag dreier Haarfärbezubereitungen 21, 22, 23 auf die Haarsträhne 24 kann die Haarfärbebehandlung sehr rasch durchgeführt werden.

Nach Versteichen einer hinreichenden Einwirkzeit der Haarfärbezubereitungen 21, 22, 23 auf der Haarsträhne 24 wird das Unterlegblatt 25 entfernt und die überschüssige Haarfärbezubereitung 21, 22, 23 aus dem Haar ausgewaschen.

Sowohl das schwammartige Auftragselement 10 als auch das Tablett 1 eignen sich ganz grundsätzlich für eine Wiederverwendung. Das Auftragselement 10 und das Tablett 1 lassen sich nach erfolgter Haarbehandlung mühelos reinigen und so für die nächste Haarbehandlung vorbereiten.

Grundsätzlich ist das erfindungsgemäßen Haarbehandlungsverfahren gleichermaßen in Verbindung mit Haarfärbe-, Haarbleich- und Haartönungsprodukten einsetzbar. Dabei erfolgt die Anwendung des Haarbehandlungsverfahrens vornehmlich im professionellen Haarbehandlungsumfeld, d. h. beim Friseur. Allerdings ist die Gestaltung des Haarbehandlungsproduktes sowie des zugehörigen Anwendungsverfahrens derart universell, dass auch eine Einsatz durch den Nutzer selbst im Rahmen einer Heimanwendung durch aus denkbar ist.

### Bezugszeichen

- 1.: Tablett
- 2.: Tablettoberseite
- 3.: Tablettunterseite
- 4.: Mulde
- 5.: Rand
- 6.: Trennwand
- 7.: Grundfläche
- 8.: Muldenkante
- 9.: Befestigungselement
- 10.: Auftragselement
- 11.: Auftragsfläche
- 12.: Rippen
- 13.: Griffmulden
- 20.: Haar
- 21.: Haarfärbezubereitung 1
- 22.: Haarfärbezubereitung 2
- 23.: Haarfärbezubereitung 3
- 24.: Haarsträhne
- 25.: Blatt
- 26.: Hauptauftragsrichtung

## Patentansprüche

1. Haarbehandlungsprodukt mit mehreren Haarfärbezubereitungen (21, 22, 23) zur Anwendung auf dem Haar und mit einem Tablett (1) zur Aufnahme mehrerer Haarfärbezubereitungen (21, 22, 23), wobei das Tablett (1) mindestens zwei Mulden (4) aufweist, die durch eine Trennwand (6) voneinander separiert sind, um in jeder Mulde (4) jeweils eine Haarfärbezubereitung (21, 22, 23) für die Anwendung vorzuhalten, **dadurch gekennzeichnet, dass** das Tablett (1) sowohl auf der Oberseite (2) als auch auf der Unterseite (3) jeweils mindestens zwei Mulden (4) aufweist sowie weiterhin ein Auftragselement (10) mit einer schwammartigen Auftragsfläche (11) umfasst, um mindestens zwei Haarfärbezubereitungen (21, 22, 23) aufzunehmen sowie auf das Haar (24) aufzutragen.

2. Haarbehandlungsprodukt nach Anspruch 1, **dadurch gekennzeichnet, dass** das Tablett (1) auf einer Seite (3) zwei Mulden (4) und auf der gegenüberliegenden Seite (2) drei Mulden (4) aufweist.

3. Haarbehandlungsprodukt nach einem der vorangegangenen Ansprüche, **dadurch gekennzeichnet, dass** das Tablett (1) wenigstens ein Befestigungselement (9) zur Aufnahme eines Identifikationshinweises für die in den Mulden (4) aufgenommenen Haarfärbezubereitungen (21, 22, 23) aufweist.

4. Haarbehandlungsprodukt nach einem der vorangegangenen Ansprüche, **dadurch gekennzeichnet, dass** jede Mulde (4) ein Mindestfassungsvermögen von etwa 100ml aufweist.

5. Haarbehandlungsprodukt nach einem der vorangegangenen Ansprüche, **dadurch gekennzeichnet, dass** jede Mulde (4) eine im Wesentlichen rechteckige Grundfläche (7) aufweist.

6. Haarbehandlungsprodukt nach Anspruch 1, **dadurch gekennzeichnet, dass** die Auftragsfläche (11) profiliert ist.

7. Haarbehandlungsprodukt nach einem der vorangegangenen Ansprüche 1, 6, **dadurch gekennzeichnet, dass** die Auftragsfläche (11) an die Gesamtgröße der korrespondierenden Muldengrundflächen (7) angepasst ist.

8. Haarbehandlungsprodukt nach einem der vorangegangenen Ansprüche 1, 6-7, **dadurch gekennzeichnet, dass** das Auftragselement (10) eine ergonomische Formgebung aufweist, welche die Handhabung mit einer Hand ermöglicht.

9. Haarbehandlungsprodukt nach einem der vorangegangenen Ansprüche, **dadurch gekennzeichnet, dass** es weiterhin mindestens ein Blatt (25) als Unterlage für die zu behandelnde Haarsträhne (24) umfasst.

10. Verfahren zur Haarbehandlung unter Verwendung eines Haarbehandlungsproduktes zumindest nach Anspruch 1, **gekennzeichnet durch** die folgenden Verfahrensschritte:
- Erstellen mehrerer, unterschiedlicher Haarfärbezubereitungen (21, 22, 23) zur Anwendung auf dem Haar,
- Befüllen der einzelnen Mulden (4) des Tabletts (1) mit den verschiedenen Haarfärbezubereitungen (21, 22, 23),
- Benetzen des Auftragselements (10) mit den mehreren Haarfärbezubereitungen (21, 22, 23) durch Aufdrücken des Auftragselements (10) auf die Mulden (4),
- Separieren der zu behandelnden Haarsträhne (24),
- Auftragen der mehreren Haarfärbezubereitungen (21, 22, 23) mittels des Auftragselements (10) auf die Haarsträhne (24),
- Einwirken der Haarfärbezubereitungen (21, 22, 23) auf der Haarsträhne (24)
- Auswaschen der überschüssigen Haarfärbezubereitung (21, 22, 23) aus dem Haar.

11. Verfahren zur Haarbehandlung unter Verwendung eines Haarbehandlungsproduktes zumindest nach den Ansprüchen 1, 9, **gekennzeichnet durch** die folgenden Verfahrensschritte:
- Erstellen mehrerer, unterschiedlicher Haarfärbezubereitungen (21, 22, 23) zur Anwendung auf dem Haar,
- Befüllen der einzelnen Mulden (4) des Tabletts (1) mit den verschiedenen Haarfärbezubereitungen (21, 22, 23),
- Benetzen des Auftragselements (10) mit den mehreren Haarfärbezubereitungen (21, 22, 23) durch Aufdrücken des Auftragselements (10) auf die Mulden (4),
- Separieren der zu behandelnden Haarsträhne (24) und Auflegen der Haarsträhne (24) auf das wenigstens eine Blatt (25),
- Auftragen der mehreren Haarfärbezubereitungen (21, 22, 23) mittels des Auftragselements (10) auf die Haarsträhne (24),
- Einwirken der Haarfärbezubereitungen (21, 22, 23) auf der Haarsträhne (24)
- Entfernen des Blattes (25) von der Haarsträhne (24),
- Auswaschen der überschüssigen Haarfärbezubereitung (21, 22, 23) aus dem Haar.

## Claims

1. A hair treatment product having a plurality of hair dye preparations (21, 22, 23) for use on the hair and having a tray (1) for accommodating a plurality of hair dye preparations (21, 22, 23), the tray (1) having at least two cavities (4) which are separated from one another by a partition (6) in order to hold one hair dye preparation (21, 22, 23) in each cavity (4) for application, **characterized in that** the tray (1) has at least two cavities (4) on both the upper face (2) and the lower face (3) and further comprises an application element (10) having a sponge-like application surface (11) in order to take up at least two hair dye preparations (21, 22, 23) and apply the preparations on the hair (24).

2. The hair treatment product according to claim 1, **characterized in that** the tray (1) has two cavities (4) on one face (3) and three cavities (4) on the opposite face (2).

3. The hair treatment product according to one of the preceding claims, **characterized in that** the tray (1) has at least one fastening element (9) for accommodating an identification marker for the hair dye preparations (21, 22, 23) accommodated in the cavities (4).

4. The hair treatment product according to one of the preceding claims, **characterized in that** each cavity (4) has a minimum capacity of approximately 100 ml.

5. The hair treatment product according to one of the preceding claims, **characterized in that** each cavity (4) has a substantially rectangular base (7).

6. The hair treatment product according to claim 1, **characterized in that** the application surface (11) is profiled.

7. The hair treatment product according to one of the preceding claims, claims 1 and 6, **characterized in that** the application surface (11) is adapted to the overall size of the corresponding cavity bases (7).

8. The hair treatment product according to one of the preceding claims, claims 1 and 6-7, **characterized in that** the application element (10) has an ergonomic shape, which allows handling using one hand.

9. The hair treatment product according to one of the preceding claims, **characterized in that** it further comprises at least one sheet (25) as a backing layer for the hair strand (24) to be treated.

10. A method for hair treatment using a hair treatment product at least according to claim 1, **characterized by** the following method steps:
- producing a plurality of different hair dye preparations (21, 22, 23) for application on the hair,
- filling the individual cavities (4) of the tray (1) with the different hair dye preparations (21, 22, 23),
- wetting the application element (10) with the plurality of hair dye preparations (21, 22, 23) by pressing the application element (10) onto the cavities (4),
- separating the hair strand (24) to be treated,
- applying the plurality of hair dye preparations (21, 22, 23) to the hair strand (24) by means of the application element (10),
- the hair dye preparations (21, 22, 23) acting on the hair strand (24),
- washing out the excess hair dye preparation (21, 22, 23) from the hair.

11. A method for hair treatment using a hair treatment product at least according to claims 1 and 9, **characterized by** the following method steps:
- producing a plurality of different hair dye preparations (21, 22, 23) for application on the hair,
- filling the individual cavities (4) of the tray (1) with the different hair dye preparations (21, 22, 23),
- wetting the application element (10) with the plurality of hair dye preparations (21, 22, 23) by pressing the application element (10) onto the cavities (4),
- separating the hair strand (24) to be treated and laying the hair strand (24) on the at least one sheet (25),
- applying the plurality of hair dye preparations (21, 22, 23) to the hair strand (24) by means of the application element (10),
- the hair dye preparations (21, 22, 23) acting on the hair strand (24),
- removing the sheet (25) from the hair strand (24),
- washing out the excess hair dye preparation (21, 22, 23) from the hair.

## Revendications

1. Produit de traitement capillaire comportant une pluralité de préparations de coloration capillaire (21, 22, 23) destinées à être utilisées sur les cheveux, et comportant un plateau (1) destiné à recevoir une pluralité de préparations de coloration capillaire (21, 22, 23), le plateau (1) présentant au moins deux cavités (4) qui sont séparées l'une de l'autre par une cloison (6) afin de contenir, dans chaque cavité (4), respectivement une préparation de coloration capillaire (21, 22, 23) à utiliser, **caractérisé en ce que** le plateau (1) présente, aussi bien sur le côté supérieur (2) que sur le côté inférieur (3), respectivement au moins deux cavités (4), et comprend en outre un élément d'application (10) comportant une surface d'application (11) en forme d'éponge afin de recevoir au moins deux préparations de coloration capillaire (21, 22, 23) et de les appliquer sur les cheveux (24).

2. Produit de traitement capillaire selon la revendication 1, **caractérisé en ce que** le plateau (1) présente deux cavités (4) sur un côté (3) et trois cavités (4) sur le côté opposé (2).

3. Produit de traitement capillaire selon l'une des revendications précédentes, **caractérisé en ce que** le plateau (1) présente au moins un élément de fixation (9) destiné à recevoir une indication d'identification pour les préparations de coloration capillaire (21, 22, 23) reçues dans les cavités (4).

4. Produit de traitement capillaire selon l'une des revendications précédentes, **caractérisé en ce que** chaque cavité (4) présente une contenance minimale d'environ 100 ml.

5. Produit de traitement capillaire selon l'une des revendications précédentes, **caractérisé en ce que** chaque cavité (4) présente une surface de base (7) sensiblement rectangulaire.

6. Produit de traitement capillaire selon la revendication 1, **caractérisé en ce que** la surface d'application (11) est profilée.

7. Produit de traitement capillaire selon l'une des revendications 1, 6 précédentes, **caractérisé en ce que** la zone d'application (11) est adaptée à la taille globale des surfaces de base de cavité (7) correspondantes.

8. Produit de traitement capillaire selon l'une des revendications 1, 6-7 précédentes, **caractérisé en ce que** l'élément d'application (10) présente une forme ergonomique permettant une manipulation d'une seule main.

9. Produit de traitement capillaire selon l'une des revendications précédentes, **caractérisé en ce qu'**il comprend en outre au moins une feuille (25) en tant que support pour la mèche de cheveux à traiter (24).

10. Procédé de traitement capillaire utilisant un produit de traitement capillaire au moins selon la revendication 1, **caractérisé par** les étapes de procédé suivantes :
- élaborer une pluralité de préparations de coloration capillaire différentes (21, 22, 23) destinées à être utilisées sur les cheveux,
- remplir les cavités individuelles (4) du plateau (1) avec les différentes préparations de coloration capillaire (21, 22, 23),
- mouiller l'élément d'application (10) avec la pluralité de préparations de coloration capillaire (21, 22, 23) en pressant l'élément d'application (10) sur les cavités (4),
- séparer la mèche de cheveux à traiter (24),
- appliquer la pluralité de préparations de coloration capillaire (21, 22, 23) sur la mèche de cheveux (24) au moyen de l'élément d'application (10),
- laisser agir les préparations de coloration capillaire (21, 22, 23) sur la mèche de cheveux (24),
- éliminer par lavage l'excédent de préparation de coloration capillaire (21, 22, 23) des cheveux.

11. Procédé de traitement capillaire utilisant un produit de traitement capillaire au moins selon les revendications 1, 9, **caractérisé par** les étapes de procédé suivantes :
- élaborer une pluralité de préparations de coloration capillaire différentes (21, 22, 23) destinées à être utilisées sur les cheveux,
- remplir les cavités individuelles (4) du plateau (1) avec les différentes préparations de coloration capillaire (21, 22, 23),
- mouiller l'élément d'application (10) avec la pluralité de préparations de coloration capillaire (21, 22, 23) en pressant l'élément d'application (10) sur les cavités (4),
- séparer la mèche de cheveux à traiter (24) et poser la mèche de cheveux (24) sur l'au moins une feuille (25),
- appliquer la pluralité de préparations de coloration capillaire (21, 22, 23) sur la mèche de cheveux (24) au moyen de l'élément d'application (10),
- laisser agir les préparations de coloration capillaire (21, 22, 23) sur la mèche de cheveux (24),
- retrait de la feuille (25) de la mèche de cheveux (24),
- éliminer par lavage l'excédent de préparation de coloration capillaire (21, 22, 23) des cheveux.
